# EUROPÄISCHE PATENTSCHRIFT

(11) **EP 0 194 426 B1**
(45) Veröffentlichungstag und Bekanntmachung des Hinweises auf die Patenterteilung: **23.03.1988**
(21) Anmeldenummer: 86100969.4
(22) Anmeldetag: 24.01.1986
(51) Int. Cl.: B25D 17/08

(54) **Bohrfutter für drehschlagendes oder drehendes Bohren**
Drill chuck for rotary percussive or rotary drilling
Mandrin pour forage rotatif ou à percussion rotative

(30) Priorität: 14.03.1985 DE 3509165; 27.04.1985 DE 3515259
(43) Veröffentlichungstag der Anmeldung: 17.09.1986
(73) Patentinhaber: Röhm, Günter Horst, D-89567 Sontheim (DE)
(72) Erfinder: Röhm, Günter Horst, D-89567 Sontheim (DE)
(74) Vertreter: Fay, Hermann, Dipl.-Phys. Dr.

(56) Entgegenhaltungen:
- AT-A- 371 566
- DE-A- 3 413 581
- DE-A- 3 421 811
- GB-A- 2 096 045
- GB-A- 2 100 653

## Beschreibung

Die Erfindung betrifft eine Schlagbohreinrichtung mit einem von einer Bohrspindel antreibbaren Bohrfutter, insbes. einem Bohrfutter, das einen axialen Durchgang aufweist, durch den hindurch die Schlagwirkung eines in der hohlen Bohrspindel axial geführten Döppers auf das Ende des im Bohrfutter zwischen zentrisch durch einen Stellring verstellbaren Futterbacken gehaltenen Bohrers übertragbar ist, wobei zur drehschlüssigen Verbindung des Bohrfutters mit der Bohrspindel zumindest ein Kupplungsglied vorgesehen ist, das formschlüssig in Kupplungsaufnahmen einerseits der Bohrspindel, andererseits des Futterkörpers greift und dem Bohrfutter auf der Bohrspindel ein axiales Verschiebungsspiel ermöglicht, das durch eine Verriegelungseinrichtung mit einem Kupplungsring ausschaltbar ist.

Das Prioritätsdokument DE-A-3 509 165 ist für diese und für die EP-A-0 195 193 beansprucht worden.

In der nach dem Prioritätsdatum veröffentlicₕ- ten deutschen Patentanmeldung DE-A-3 413 581, ist eine Schlagbohreinrichtung dieser Art beschrieben, bei der die Verriegelungsvorrichtung von einem am Futterkörper drehbar und axial unverschiebbar geführten Ring gebildet ist. Der Ring ist axial neben einer Ringschulter der Bohrspindel angeordnet und trägt gegen die Ringschulter gerichtete Anschlagvorsprünge, die im Anschlag an der Ringfläche der Ringschulter das axiale Verschiebungsspiel des Bohrfutters auf der Bohrspindel ausschalten. In der Ringfläche der Ringschulter befinden sich Anschlagaussparungen, in welche die Anschlagvorsprünge mindestens bis zur Tiefe des axialen Verschiebungsspiels des Bohrfutters hineinpassen. Wird daher der Ring so verdreht, daß die Anschlagvorsprünge mit den Anschlagaussparungen zur Deckung kommen, können die Anschlagvorsprünge in die Anschlagaussparungen eintreten und das Verschiebungsspiel des Bohrfutters auf der Bohrspindel freigeben. Somit muß die Bohrspindel mit den Anschlagvorsprüngen des jeweiligen Futters entsprechenden Anschlagaussparungen versehen sein. Ferner ist diese Verriegelungsvorrichtung insbesondere für solche Schlagbohreinrichtungen vorgesehen, bei denen das axiale Verschiebungsspiel nur einen geringen Hub aufweist. Soll das Bohrfutter dagegen einen großen Hub, etwa wie der Bohrer selbst ausführen können, so verlängert sich bei dieser Verriegelungsvorrichtung die Baulänge des Bohrfutters etwa mit dessen Hublänge. Schließlich können bei der bekannten Schlagbohreinrichtung an sich unerwünschte Betriebszustände auftreten, daß nämlich im Schlagbohrbetrieb bei eingeschaltetem Verschiebungsspiel der Stellring nicht gesperrt ist bzw. bei ausgeschaltetem Verschiebungsspiel für normalen Bohrbetrieb der Stellring gesperrt, also zum Spannen von Bohrern nicht betätigbar ist.

Der Erfindung liegt die Aufgabe zugrunde, eine Schlagbohreinrichtung der eingangs genannten Art so auszubilden und zu verbessern, daß das Bohrfutter ohne Vergrößerung seiner Baulänge ein axiales Verschiebungsspiel mit großem Hub ausführen kann und daß je nach Betätigungsstellung des Stellrings entweder der Spannring frei drehbar ist, wenn das axiale Verschiebungsspiel ausgeschaltet ist oder der Spannring in seiner Drehrichtung gesperrt ist, wenn das axiale Verschiebungsspiel für den Schlagbohrbetrieb eingeschaltet ist.

Diese Aufgabe wird nach der Erfindung dadurch gelöst, daß die Verriegelungsvorrichtung zumindest ein bezüglich der Bohrspindel axial feststehendes Sperrglied aufweist, das durch den axial verschiebbaren und gegen Drehung feststellbaren Kupplungsring betätigbar ist und in zur Futterachse radialer Richtung in jeweils eine am Futterkörper umfangsseitig vorgesehene Ausnehmung unter Sperrung des axialen Verschiebungsspiels des Futterkörpers verstellbar ist, und daß der Kupplungsring an seinem dem Stellring zugewandten Rand mit Zähnen versehen ist, die bei axial bohrerseitiger Stellung des Kupplungsringes in eine zugeordnete Gegenverzahnung des Stellrings eingreifen.

Befindet sich der Kupplungsring in der das axiale Verschiebungsspiel ermöglichenden Stellung, so steht das Sperrglied außer Eingriff mit der Ausnehmung im Futterkörper. Da die Kupplungsaufnahmen eine axial größere Länge als das Kupplungsglied aufweisen, ermöglichen sie das axiale Verschiebungsspiel des Bohrfutters auf der Bohrspindel und sorgen im übrigen nur für die Drehschlüssigkeit der Verbindung zwischen dem Bohrfutter und der Bohrspindel. Wird dagegen der Kupplungsring in seine das axiale Verschiebungsspiel ausschaltende Lage gebracht, so erfolgt eine Verstellung des Sperrglieds in radialer Richtung in die Ausnehmung des Futterkörpers, wodurch dessen axiale Verschiebbarkeit gesperrt ist. Der durch die Erfindung erreichte Fortschritt besteht zunächst im wesentlichen darin, daß die Größe des Verschiebungsspiels auf die Baulänge des Bohrfutters keinen Einfluß hat. Ferner ist sowohl der Aufbau als auch die Handhabung des Bohrfutters wesentlich vereinfacht, da nur ein Kupplungsring benötigt wird, der das axiale Verschiebungsspiel bedarfsweise ein- bzw. ausschaltet und zugleich die Verriegelung des Stellrings bei eingeschaltetem Verschiebungsspiel bewirkt.

Eine bevorzugte Ausführungsform der Erfindung ist dadurch gekennzeichnet, daß der Kupplungsring an seiner inneren Mantelfläche mit einer sich um die Futterachse ringförmig erstreckenden, in axialer Richtung verlaufenden und eine Kegelfläche bildenden Anlaufschräge für das Sperrglied versehen ist, wobei sich der lichte Innenquerschnitt des Kupplungsrings zu seinem bohrspindelseitigen Rand hin vergrößert. In besonders einfacher und daher bevorzugter Weise ist die Ausnehmung im Futterkörper von einer Ringnut gebildet.

Das Sperrglied ist zweckmäßigerweise in einer sich radial erstreckenden Ausnehmung in einer auf der Bohrspindel befestigten Hülse angeordnet, die einerseits stirnseitig an einer Ringschulter der Bohrspindel, andererseits mit einer an ihrer inneren Umfangsfläche vorgesehenen Ringschulter an einem radial auswärts gerichteten Ringbund des Futterkörpers abgestützt ist und jedenfalls im Bereich der Ausnehmung von dem Kupplungsring umgriffen ist. Dabei kann die Hülse in üblicher Weise auf ein Außengewinde der Bohrspindel aufgeschraubt und gegebenenfalls durch ein Sicherungsstück gegen Lösen gesichert sein. An der inneren Umfangsfläche der Hülse kann ein Federring angeordnet sein, der radial in die die Ausnehmung bildende Ringnut vorsteht und einen das axiale Verschiebungsspiel begrenzenden Anschlag für die beiden Seitenflächen der in der Breite dem Verschiebungsspiel angepaßten Ringnut bildet. Dann empfiehlt sich weiter eine solche Anordnung, daß bei ausgeschalteten Verschiebungsspiel der Federring der bohrerseitigen Seitenfläche der Ringnut und das Sperrglied der bohrspindelseitigen Seitenfläche zumindest im Bereich ihres radial äußeren Randes anliegt. Somit ermöglicht die Ringnut sowohl die axiale Begrenzung als auch das Ausschalten des Verschiebungsspiels. In einer besonders einfachen und daher ebenfalls bevorzugten Ausführungsform ist das Sperrglied von einer Kugel und die das Sperrglied aufnehmende Ausnehmung in der Hülse von einer radial verlaufenden, zylindrischen Bohrung gebildet.

Bei den vorstehend beschriebenen Ausführungsformen setzt die Verriegelung des axialen Verschiebungsspiels voraus, daß die die Schlagbohrspindel antreibende Bohrmaschine so umgeschaltet wird, daß die Schlagbohrspindel keine Schlagwirkungen mehr übertragen kann. Wird dieses Umschalten der Antriebsmaschine aber vergessen, hätte dies zur Folge, daß die Schlagwirkung voll auf das Bohrfutter übertragen würde, das wegen der Verriegelung seines axialen Verschiebungsspiels diesen Schlagwirkungen nicht nachgeben könnte. Im Ergebnis würde durch eine solche Fehlschaltung die Gefahr der Beschädigung des Bohrfutters entstehen. Um bei solchen Fehlschaltungen eine Beschädigung des Bohrfutters mit Sicherheit zu vermeiden, ist nach der Erfindung weiter vorgesehen, daß die das Sperrglied in der Ausnehmung haltende Anlage am Kupplungsring von einem Widerlager gebildet ist, das auf der von der Bohrspindel abgewandten Seite der Anlaufschräge in der Wand des Kupplungsringes radial zurück bis zum Austritt des Sperrgliedes aus der Ausnehmung verstellbar angeordnet ist und unter einer das Widerlager radial nach innen drückenden Federkraft steht. Eine bevorzugte Ausführungsform ist dadurch gekennzeichnet, daß das Widerlager von einem radial elastisch nachgebenden Federring gebildet ist, der sich entlang dem Umfang des Kupplungsringes erstreckt und in eine für das radiale elastische Verstellspiel des Federringes ausreichend tiefe Ringnut eingelegt ist, die in der inneren Mantelfläche des Kupplungsringes vorgesehen ist. Zweckmäßig trägt der Kupplungsring bohrspindelseitig an die Ringnut anschließend eine die Seitenwand der Ringnut und die Anlaufschräge bildende Futterhülse, die aus im Vergleich zum Kupplungsring härterem und verschleißfesterem Werkstoff bestehen kann. Im Ergebnis wird erreicht, daß das in die Ausnehmung vorstehende Sperrglied bei trotzdem von der Bohrspindel ausgeübten Schlägen gegen die Federkraft aus der Ausnehmung zurücktreten kann und dadurch das axiale Verschiebungsspiel des Bohrfutters auf der Bohrspindel automatisch freigibt.

Eine vorteilhafte Weiterbildung der Erfindung ist dadurch gekennzeichnet, daß der Kupplungsring in seiner Verschieberichtung unter der Kraft einer sich gegen den Futterkörper abstützenden Feder steht, und daß der Futterkörper mindestens einen Anschlagkopf aufweist, für den in der Wand des Kupplungsrings eine aus zwei nebeneinanderlaufenden, unterschiedlich langen axialen Nuten bestehende Aussparung vorgesehen ist, wobei die Nuten auf der dem Stellring zugewandten Seite für den Eintritt des Anschlagkopfes offen sind und wozu der Kupplungsring auf dem Futterkörper so verdrehbar ist, daß entweder die eine oder die andere der beiden Nuten mit dem Anschlagkopf axial fluchtet.

Im folgenden wird die Erfindung an einem in der Zeichnung dargestellten Ausführungsbeispiel näher erläutert ; es zeigen :
Fig. 1 eine Schlagbohreinrichtung nach der Erfindung in einem Axialschnitt, teils in einer Seitenansicht,
Fig. 2 einen im wesentlichen das Sperrglied darstellenden Ausschnitt aus Fig. 1, jedoch bei ausgeschaltetem Verschiebungsspiel des Bohrfutters auf der Bohrspindel,
Fig. 3 einen Querschnitt durch die Schlagbohreinrichtung nach Fig. 1 in Richtung A-A,
Fig. 4 einen Schnitt in Richtung B-B in Fig. 1, und zwar in der Betriebsstellung der Schlagbohreinrichtung mit eingeschaltetem Verschiebungsspiel des Bohrfutters auf der Bohrspindel,
Fig. 5 eine weitere Ausführungsform des erfindungsgemäßen Spannfutters in einer der Fig. 1 entsprechenden Darstellung,
Fig. 6 einen im wesentlichen des Sperrglied darstellenden Ausschnitt aus Fig. 5, jedoch bei ausgeschaltetem Verschiebungsspiel des Bohrfutters auf der Bohrspindel.

Die in der Zeichnung dargestellte Schlagbohreinrichtung besteht in beiden Ausführungsformen aus einer nur teilweise dargestellten Bohrspindel 1, die drehschlüssig ein Bohrfutter 2 antreibt. Dieses Bohrfutter 2 besitzt einen axialen Durchgang 3, durch den hindurch die Schlagwirkung eines in der hohlen Bohrspindel axial geführten Döppers 4 auf das Ende eines im Bohrfutter 2 zwischen von einem Stellring 20 zentrisch verstellbaren Futterbacken 5 gehaltenen, in der Zeichnung jedoch nicht dargestellten Bohrers übertragbar ist. Zur drehschlüssigen Verbindung des Bohrfutters 2 mit der Bohrspindel 1 sind Kupplungsglieder vorgesehen, die in Drehrichtung formschlüssig in am Futterkörper 7 und an der Bohrspindel 1 vorgesehene Kupplungsaufnahmen 8, 9 greifen. Diese ermöglichen dem Bohrfutter 2 auf der Bohrspindel 1 ein axiales Verschiebungsspiel, das durch eine Verriegelungsvorrichtung mittels eines Kupplungsrings 12 ausgeschaltet werden kann. Dazu weist der Futterkörper 7 umfangsseitig Ausnehmungen 11 auf, in die bezüglich der Bohrspindel 1 ein axial unverschiebbares Sperrglied 10 in zur Futterachse radialer Richtung verstellbar ist. Zur Betätigung des Sperrglieds 10 ist der Kupplungsring 12 vorgesehen, der axial verschiebbar und gegen Drehung feststellbar und an seiner inneren Mantelfläche mit einer sich um die Futterachse ringförmig erstreckenden, in axialer Richtung verlaufenden und eine Kegelfläche bildenden Anlaufschräge 13 für das Sperrglied 10 versehen ist. Die Anlaufschräge 13 verläuft dabei so, daß sich der lichte Innenquerschnitt des Kupplungsrings 12 zu seinem bohrspindelseitigen Rand hin vergrößert. Eine Verschiebung des Kupplungsrings 12 zum Bohrer hin bewirkt somit das Einschalten des Verschiebungsspiels, während durch Verstellung des Kupplungsrings 12 in entgegengesetzter Richtung das Sperrglied 10 durch die Anlaufschräge 13 in die Ausnehmung 11 am Futterkörper 7 geschoben wird und somit dessen axiale Bewegung sperrt. Dabei ist die Ausnehmung 11 im Futterkörper von einer Ringnut gebildet.

Das Sperrglied 10 ist in einer sich radial erstreckenden Ausnehmung 14 in einer auf der Bohrspindel 1 befestigten Hülse 15 angeordnet. Die Hülse 15 ist einerseits stirnseitig an einer Ringschulter 16 der Bohrspindel 1, andererseits mit einer an ihrer inneren Umfangsfläche vorgesehenen Ringschulter 17 an einem radial auswärts gerichteten Ringbund 18 des Futterkörpers 7 abgestützt. Ferner ist die Hülse 15 jedenfalls im Bereich der Ausnehmung 14 von dem Kupplungsring 12 umgriffen. An der inneren Umfangsfläche der Hülse 15 ist ein Federring 19 angeordnet, der radial in die von der Ringnut gebildete Ausnehmung 11 vorsteht und einen das axiale Verschiebungsspiel begrenzenden Anschlag für die beiden Seitenflächen 11.1 und 11.2 der in der Breite dem Verschiebungsspiel angepaßten Ringnut bildet. Bei ausgeschaltetem Verschiebungsspiel liegt der Federring 19, wie dies aus Fig. 2 hervorgeht, der bohrerseitigen Seitenfläche 11.2 der Ringnut und das Sperrglied 10 deren bohrspindelseitiger .Seitenfläche 11.1 zumindest im Bereich ihres radial äußeren Randes an. Hierzu ist das Sperrglied 10 von einer Kugel und die das Sperrglied 10 aufnehmende Ausnehmung 14 in der Hülse 15 von einer radial verlaufenden zylindrischen Bohrung gebildet.

In der Ausführungsform nach den Fig. 5 und 6 ist die das Sperrglied 10 in der Ausnehmung 11 haltende Anlage am Kupplungsring 12 von einem Widerlager 40 gebildet, das auf der von der Bohrspindel 1 abgewandten Seite der Anlaufschräge 13 in der Wand des Kupplungsrings 12 radial zurück bis zum Austritt des Sperrglieds 10 aus der Ausnehmung 11 verstellbar angeordnet ist. Gleichzeitig steht das Widerlager 40 unter einer es radial nach innen drückenden Federkraft. Im Ausführungsbeispiel ist dazu das Widerlager 40 von einem radial elastisch nachgebendem Federring gebildet, der sich entlang dem Umfang des Kupplungsrings 12 erstreckt und in einer für das radial elastische Verstellspiel des Federringes ausreichend tiefen Ringnut 41 liegt, die in der inneren Mantelfläche des Kupplungsringes 12 vorgesehen ist. Der Kupplungsring trägt innen-und bohrspindelseitig an die Ringnut 41 anschließend eine Futterhülse aus Stahl, die die bohrspindelseitige Seitenwand der Ringnut 41 und die kegelflächenförmige Anlaufschräge 13 bildet.

Um im Schlagbohrbetrieb, wenn also das axiale Verschiebungsspiel eingeschaltet ist, zu verhindern, daß sich das Bohrfutter 2 unter den Beanspruchungen des Schlagbohrbetriebs selbsttätig löst oder weiter so spannt, daß ein an sich gewolltes axiales Verschiebungsspiel des Bohrwerkzeuges in der von den Futterbacken 5 gebildeten Aufnahme verloren geht, ist in beiden Ausführungsformen der Kupplungsring 12 an seinem dem Stellring 20 zugewandten Rand mit Zähnen 21 versehen, die bei axial bohrerseitiger Stellung des Kupplungsrings 12 in eine zugeordnete Gegenverzahnung 22 des Stellrings 20 eingreifen. Dazu steht der Kupplungsring 12 in seiner Verschieberichtung unter der Kraft einer Feder 23, die sich in der Ausführungsform nach den Fig. 1 bis 4 gegen den Futterkörper 7 in einem Ringfalz, in der Ausbildung nach den Fig. 5 bis 7 dagegen an der Stellhülse 31 abstützt, wodurch der Kupplungsring 12 in seine axial bohrerseitige, die Verstellung des Stellrings sperrende Stellung gedrückt wird. Ferner weist der Futterkörper 7 mindestens einen Anschlagkopf 24 auf, für den in der Wand des Kupplungsrings 12 eine aus zwei nebeneinander laufenden, unterschiedlich langen axialen Nuten 25.1, 25.2 bestehende Aussparung vorgesehen ist. Die Nuten 25.1, 25.2 sind auf der dem Stellring 20 zugewandten Seite für den Eintritt des Anschlagkopfes 24 offen. Der Kupplungsring 12 ist auf dem Futterkörper 7 so verdrehbar, daß entweder die eine oder die andere der beiden Nuten 25.1, 25.2 mit dem Anschlagkopf 24 axial fluchtet. Der Anschlagkopf 24 selbst ist in Längsrichtung der Nuten 25.1, 25.2 stegartig verlängert und bildet mit seinen Steglängsseiten Anschlagflächen für die Nutseitenwände. Im einzelnen bildet der Anschlagkopf das Ende eines Stiftes, der radial in eine Bohrung des Futterkörpers 7 eingesteckt ist und den Anschlagkopf 24 am Futterkörper 7 verankert.

Ist das Sperrglied 10 in der Ausnehmung 11 vorgestellt und dadurch das axiale Verschiebungsspiel des Bohrfutters 2 auf der Bohrspindel 1 ausgeschaltet, übt aber der Döpper 4 durch eine Fehlschaltung der Antriebsmaschine trotzdem seine Schlagwirkung aus, so wird unter den dabei auf den Futterkörper 7 ausgeübten Beanspruchungen das Sperrglied 10 aus der Ausnehmung 11 unter Auffedern des das Widerlager 40 bildenden Federringes zurückgedrückt, so daß das Bohrfutter den Beanspruchungen axial nachgeben kann.

Im übrigen zeigt das Bohrfutter 2 weitgehend üblichen Aufbau. Im Futterkörper 7 sind die zentrisch verstellbaren Spannbacken 5 geführt, zu deren Verstellung der am Futterkörper 7 drehbare, aber axial unverschiebbare Stellring 20 dient. der mit seinem Innengewinde in eine Verzahnung der Spannbacken 5 greift. Der Stellring 20 selbst besitzt einen Zahnkranz 26 zum Eingriff in das Zahnritzel 27 eines am Bohrfutter 2 zum Spannen oder Lösen ansetzbaren Spannschlüssels 28.

## Patentansprüche

1. Schlagbohreinrichtung mit einem von einer Bohrspindel (1) antreibbaren Bohrfutter (2), insbes. einem Bohrfutter (2), das einen axialen Durchgang (3) aufweist, durch den hindurch die Schlagwirkung eines in der hohlen Bohrspindel (1) axial geführten Döppers (4) auf das Ende des im Bohrfutter (2) zwischen zentrisch durch einen Stellring (20) verstellbaren Futterbacken (5) gehaltenen Bohrers übertragbar ist, dadurch gekennzeichnet, daß zur drehschlüssigen Verbindung des Bohrfutters (2) mit der Bohrspindel (1) zumindest ein Kupplungsglied (6) vorgesehen ist, das formschlüssig in Kupplungsaufnahmen (8, 9) einerseits der Bohrspindel (1), andererseits des Futterkörpers (7) greift und dem Bohrfutter (2) auf der Bohrspindel (1) ein axiales Verschiebungsspiel ermöglicht, das durch eine Verriegelungsvorrichtung mit einem Kupplungsring ausschaltbar ist, wobei die Verriegelungsvorrichtung zumindest ein bezüglich der Bohrspindel (1) axial feststehendes Sperrglied (10) aufweist, das durch den axial verschiebbaren und gegen Drehung feststellbaren Kupplungsring (12) betätigbar ist und in zur Futterachse radialer Richtung in jeweils eine am Futterkörper (7) umfangsseitig vorgesehene Ausnehmung (11) unter Sperrung des axialen Verschiebungsspiels des Futterkörpers (7) verstellbar ist, und daß der Kupplungsring (12) an seinem dem Stellring (20) zugewandten Rand mit Zähnen (21) versehen ist, die bei axial bohrerseitiger Stellung des Kupplungsringes (12) in eine zugeordnete Gegenverzahnung (22) des Stellrings (20) eingreifen.

2. Schlagbohreinrichtung nach Anspruch 1, dadurch gekennzeichnet, daß der Kupplungsring (12) an seiner inneren Mantelfläche mit einer sich um die Futterachse ringförmig erstreckenden, in axialer Richtung verlaufenden und eine Kegelfläche bildenden Anlaufschräge (13) für das Sperrglied (10) versehen ist, wobei sich der lichte Innenquerschnitt des Kupplungsrings (12) zu seinem bohrspindelseitigen Rand hin vergrößert.

3. Schlagbohreinrichtung nach Anspruch 1 oder 2, dadurch gekennzeichnet, daß die Ausnehmung (11) im Futterkörper (7) von einer Ringnut gebildet ist.

4. Schlagbohreinrichtung nach den Ansprüchen 1 bis 3, dadurch gekennzeichnet, daß das Sperrglied (10) in einer sich radial erstreckenden Ausnehmung (14) in einer auf der Bohrspindel (1) befestigten Hülse (15) angeordnet ist, die einerseits stirnseitig an einer Ringschulter (16) der Bohrspindel (1), andererseits mit einer an ihrer inneren Umfangsfläche vorgesehenen Ringschulter (17) an einem radial auswärts gerichteten Ringbund (18) des Futterkörpers (7) abgestützt ist und jedenfalls im Bereich der Ausnehmung (14) von dem Kupplungsring (12) umgriffen ist.

5. Schlagbohreinrichtung nach den Ansprüchen 3 und 4, dadurch gekennzeichnet, daß an der inneren Umfangsfläche der Hülse (15) ein Federring (19) angeordnet ist, der radial in die die Ausnehmungen (11) bildende Ringnut vorsteht und einen das axiale Verschiebungsspiel begrenzenden Anschlag für die beiden Seitenflächen (11.1, 11.2) der in der Breite dem Verschiebungsspiel angepaßten Ringnut bildet.

6. Schlagbohreinrichtung nach Anspruch 6, dadurch gekennzeichnet, daß bei ausgeschaltetem Verschiebungsspiel der Federring (19) der bohrerseitigen Seitenfläche (11.2) der Ringnut und das Sperrglied (10) der bohrspindelseitigen Seitenfläche (11.1) zumindest im Bereich ihres radial äußeren Randes anliegt.

7. Schlagbohreinrichtung nach den Ansprüchen 4 bis 6, dadurch gekennzeichnet, daß das Sperrglied (10) von einer Kugel und die das Sperrglied (10) aufnehmende Ausnehmung (14) in der Hülse (15) von einer radial verlaufenden, zylindrischen Bohrung gebildet ist.

8. Schlagbohreinrichtüng nach einem oder mehreren der Ansprüche 1 bis 7, dadurch gekennzeichnet, daß die das Sperrglied (10) in der Ausnehmung (11) haltende Anlage am Kupplungsring (12) von einem Widerlager (40) gebildet ist, das auf der von der Bohrspindel (1) abgewandten Seite der Anlaufschräge (13) in der Wand des Kupplungsringes (12) radial zurück bis zum Austritt der Sperrgliedes (10) aus der Ausnehmung (11) verstellbar angeordnet ist und unter einer das Widerlager (40) radial nach innen drückenden Federkraft steht.

9. Schlagbohreinrichtung nach Anspruch 8, dadurch gekennzeichnet, daß das Widerlager (40) von einem radial elastisch nachgebenden Federring gebildet ist, der sich entlang dem Umfang des Kupplungsringes (12) erstreckt und in eine für das radiale elastische Verstellspiel des Federringes ausreichend tiefe Ringnut (41) eingelegt ist, die in der inneren Mantelfläche des Kupplungsringes (12) vorgesehen ist.

10. Schlagbohreinrichtung nach Anspruch 9, dadurch gekennzeichnet, daß der Kupplungsring bohrspindelseitig an die Ringnut (41) anschließend eine die Seitenwand der Ringnut (41) und die Anlaufschräge (13) bildende Futterhülse (42) aufweist.

11. Schlagbohreinrichtung nach den Ansprüchen 1 bis 10, dadurch gekennzeichnet daß der Kupplungsring (12) in seiner Verschiebungsrichtung unter der Kraft einer sich gegen den Futterkörper (7) abstützenden Feder (23) steht, und daß der Futterkörper (7) mindestens einen Anschlagkopf (24) aufweist, für den in der Wand des Kupplungsrings (12) eine aus zwei nebeneinanderlaufenden, unterschiedlich langen axialen Nuten (25.1, 25.2) bestehende Aussparung vorgesehen ist, wobei die Nuten (25.1, 25.2) auf der dem Stellring (20) zugewandten Seite für den Eintritt des Anschlagkopfes (24) offen sind und wozu der Kupplungsring (12) auf dem Futterkörper (7) so verdrehbar ist, daß entweder die eine oder die andere der beiden Nuten (25.1, 25.2) mit dem Anschlagkopf (24) axial fluchtet.

## Claims

1. A hammer drilling apparatus comprising a drilling chuck (2) which can be driven by a drilling spindle (1), in particular a drilling chuck (2) which has an axial through passage (3) through which the hammer action of an anvil (4) which is axially guided in the hollow drilling spindle (1) can be transmitted to the end of the drill which is held in the drilling chuck (2) between chuck jaws (5) which are concentrically adjustable by an adjusting ring (20), characterised in that for non-rotatably connecting the drilling chuck (2) to the drilling spindle (1) there is provided at least one coupling member (6) which engages positively in coupling receiving means (8, 9) in the drilling spindle (1) on the one hand and the chuck body (7) on the other hand and permits the drilling chuck (2) to perform on the drilling spindle (1) an axial free motion which can be eliminated by a locking device with a coupling ring, wherein the locking device has at least one locking member (10) which is axially stationary relative to the drilling spindle (1) and which is actuable by the coupling ring (12) which is axially displaceable and which can be prevented from rotating, the locking member (10) being displaceable in a radial direction relative to the axis of the chuck into a respective recess (11) provided on the chuck body (7) at the periphery thereof, thereby blocking the axial free motion of the chuck body (7), and that at its edge towards the adjusting ring (20) the coupling ring (12) is provided with teeth (21) which, when the coupling ring (12) is in the position of being axially towards the drill, engage into an associated co-operating tooth arrangement (22) on the adjusting ring (20).

2. A hammer drilling apparatus according to claim 1 characterised in that at its inner peripheral surface the coupling ring (12) is provided with an inclined engagement surface (13) for the locking member (10), which surface extends in an annular configuration around the axis of the chuck and is disposed in the axial direction and forms a tapering face, wherein the internal cross-section of the coupling ring (12) increases towards its edge towards the drilling spindle.

3. A hammer drilling apparatus according to claim 1 or claim 2 characterised in that the recess (11) in the chuck body (7) is formed by an annular groove.

4. A hammer drilling apparatus according to claims 1 to 3 characterised in that the locking member (10) is arranged in a radially extending recess (14) in a sleeve (15) which is fixed on the drilling spindle (1) and which is supported on the one hand at its end against an annular shoulder (16) on the drilling spindle (1) and on the other hand with an annular shoulder (17) provided at its inner peripheral surface, against a radially outwardly directed annular collar (18) of the chuck body (7) and is embraced at any event in the region of the recess (14) by the coupling ring (12).

5. A hammer drilling apparatus according to claims 3 and 4 characterised in that arranged at the inner peripheral surface of the sleeve (15) is a spring ring (19) which projects radially into the annular groove forming the recesses (11) and forms an abutment which limits the axial free motion for the two side surfaces (11.1, 11.2) of the annular groove which is adapted in respect of width to the free motion.

6. A hammer drilling apparatus according to claim 6 characterised in that when the free motion is eliminated the spring ring (19) lies against the side surface (11.2) of the annular groove, which is towards the drill, and the locking member (10) lies against the side surface (11.1) which is towards the drilling spindle, at least in the region of its radially outward edge.

7. A hammer drilling apparatus according to claims 4 to 6 characterised in that the locking member (10) is formed by a ball and the recess (14) for receiving the locking member (10) in the sleeve (15) is formed by a radially extending cylindrical bore.

8. A hammer drilling apparatus according to one or more of claims 1 to 7 characterised in that the contact means on the coupling ring (12) which holds the locking member (10) in the recess (11) is formed by a support means (40) which is arranged on the side, remote from the drilling spindle (1), of the inclined engagement surface (13) in the wall of the coupling ring (12) and can be moved radially back until the locking member (10) comes out of the recess (11) and is subjected to a spring force urging the support means (40) radially inwardly.

9. A hammer drilling apparatus according to claim 8 characterised in that the support means (40) is formed by a radially resiliently yielding spring ring which extends along the periphery of the coupling ring (12) and which is fitted into an annular groove (41) which is of sufficient depth for the radially elastic displacement of the spring ring and which is provided in the inner peripheral surface of the coupling ring (12).

10. A hammer drilling apparatus according to claim 9 characterised in that at the drilling spindle side, adjoining the annular groove (41), the coupling ring has a chuck sleeve (42) forming the side wall of the annular groove (41) and the inclined engagement surface (13).

11. A hammer drilling apparatus according to claims 1 to 10 characterised in that in its direction of displacement the coupling ring (12) is subjected to the force of a spring (23) which bears against the chuck body (7) and that the chuck body (7) has at least one abutment head (24) for which a recess is provided in the wall of the coupling ring (12), the recess comprising two grooves (25.1, 25.2) which extend in side-by-side relationship and which are of different lengths, wherein the grooves (25.1, 25.2) are open on the side towards the adjusting ring (20) for the abutment head (24) to pass thereinto and for which purpose the coupling ring (12) is rotatable on the chuck body (7) in such a way that either one or the other of the two grooves (25.1, 25.2) is axially aligned with the abutment head (24).

## Revendications

1. Dispositif de perçage à percussion équipé d'un mandrin de serrage (2) pouvant être entraîné par une broche de perçage (1), en particulier un mandrin de serrage (2) présentant un passage axial (3) par lequel le mouvement de percussion d'un percuteur (4) guidé axialement dans la broche de perçage creuse (1) peut être transmis à l'extrémité du foret lequel est maintenu dans le mandrin de serrage (2), entre des mâchoires de serrage (5) pouvant être déplacées concentriquement à l'aide d'une bague de réglage (20), caractérisé par le fait que, pour la liaison en rotation entre le mandrin de serrage (2) et la broche de perçage (1), il comprend au moins un organe d'accouplement (6) qui s'engage positivement dans des logements (8, 9) prévus sur la broche de perçage (1), d'une part, et sur le corps de mandrin (7), d'autre part, et qui autorise un jeu de déplacement axial du mandrin de serrage (2) sur la broche de perçage (1) lequel peut être supprimé par un dispositif de verrouillage avec une bague d'accouplement, le dispositif de verrouillage comprenant au moins un organe d'arrêt (10) axialement fixe par rapport à la broche de perçage (1) qui peut être actionné par la bague d'accouplement (12), mobile dans le sens axial et pouvant être bloquée en rotation, et qui peut être amené respectivement, dans la direction radiale par rapport à l'axe du mandrin, dans un évidement (11) prévu sur la périphérie du corps de mandrin (7), avec blocage du jeu de déplacement axial du corps de mandrin (7), et que la bague d'accouplement (12) comporte sur son bord dirigé vers la bague de réglage (20) des dents (21) qui s'engrènent dans une denture conjuguée (22) associée de la bague de réglage (20) lorsque la bague d'accouplement (12) se trouve dans la position axiale du côté du foret.

2. Dispositif de perçage à percussion selon la revendication 1, caractérisé par le fait que la bague d'accouplement (12) est munie, sur sa surface latérale intérieure, d'un chanfrein d'attaque (13) pour l'organe d'arrêt (10) qui s'étend en anneau autour de l'axe du mandrin et dans le sens axial et qui forme une surface conique, la section intérieure libre de la bague d'accouplement (12) s'agrandissant en direction de son bord du côté de la broche de perçage.

3. Dispositif de perçage à percussion selon l'une des revendications 1 ou 2, caractérisé par le fait que l'évidement (11) dans le corps de mandrin (7) est constitué par une rainure annulaire.

4. Dispositif de perçage à percussion selon l'une quelconque des revendications 1 à 3, caractérisé par le fait que l'organe d'arrêt (10) est disposé dans un évidement (14) s'étendant radialement dans une douille (15) fixée sur la broche de perçage (1), ladite douille s'appuyant, d'une part, du côté frontal sur un épaulement annulaire (16) de la broche de perçage (1) et, d'autre part, avec un épaulement annulaire (17) prévu sur sa surface circonférentielle intérieure, sur un collet annulaire (18) du corps de mandrin (7) orienté radialement vers l'extérieur, et étant entourée, en tout cas dans la région de l'évidement (14), par la bague d'accouplement (12).

5. Dispositif de perçage à percussion selon l'une des revendications 3 et 4, caractérisé par le fait que sur la surface circonférentielle intérieure de la douille (15) est disposée une rondelle élastique (19) qui dépasse radialement dans la rainure annulaire formant les évidements (11) et qui constitue une butée limitant le jeu de déplacement axial pour les deux faces latérales (11.1, 11.2) de la rainure annulaire dont la largeur est adaptée au jeu de déplacement.

6. Dispositif de perçage à percussion selon la revendication 5, caractérisé par le fait que, dans la position de blocage du jeu de déplacement, la rondelle élastique (19) est appliquée, du côté foret, contre la surface latérale (11.2) de la rainure annulaire et que l'organe d'arrêt (10) est en contact avec la surface latérale (11.1) du côté de la broche de perçage, du moins dans la région de son bord radialement extérieur.

7. Dispositif de perçage à percussion selon l'une quelconque des revendications 4 à 6, caractérisé par le fait que l'organe d'arrêt (10) est constitué par une bille et l'évidement (14) dans la douille (15) recevant l'organe d'arrêt (10), par un alésage cylindrique.

8. Dispositif de perçage à percussion selon l'une quelconque des revendications 1 à 7, caractérisé par le fait que le dispositif sur la bague d'accouplement (12) maintenant l'organe d'arrêt (10) dans l'évidement (11) est constitué par une butée (40) qui, du côté du chanfrein d'attaque (13) opposé à la broche de perçage (1), s'étend de manière réglable dans la paroi de la bague d'accouplement (12) radialement vers l'arrière jusqu'à la sortie de l'organe d'arrêt (10) hors de l'évidement (11) et est soumise à l'action d'un ressort qui la pousse radialement vers l'intérieur.

9. Dispositif de perçage à percussion selon la revendication 8, caractérisé par le fait que la butée (40) est constituée par une rondelle élastique dans le sens radial qui s'étend le long de la circonférence de la bague d'accouplement (12) et est placée dans une rainure annulaire (41) suffisamment profonde pour le jeu de déplacement radial élastique de la rondelle élastique, ladite rainure annulaire (41) étant prévue dans la surface latérale intérieure de la bague d'accouplement (12).

10. Dispositif de perçage à percussion selon la revendication 9, caractérisé par le fait que la bague d'accouplement porte, du côté de la broche de perçage, à la suite de la rainure annulaire (41), une douille intérieure (42) qui constitue la paroi latérale de la rainure annulaire (41) et le chanfrein d'attaque (13).

11. Dispositif de perçage à percussion selon l'une quelconque des revendications 1 à 10, caractérisé par le fait que la bague d'accouplement (12) est soumise, dans sa direction de déplacement, à la force d'un ressort (23) s'appuyant sur le corps de mandrin (7), et que le corps de mandrin (7) comporte au moins une tête de butée (24) pour laquelle est prévu, dans la paroi de la bague d'accouplement (12), un évidement constitué par deux rainures axiales (25.1, 25.2) disposées l'une à côté de l'autre et présentant des longueurs différentes, les rainures (25.1, 25.2) étant ouvertes du côté dirigé vers la bague de réglage (20) pour l'entrée de la tête de butée (24) et la bague d'accouplement (12) pouvant être tournée sur le corps de mandrin (7) de telle façon que l'une ou l'autre des deux rainures (25.1, 25.2) est alignée axialement avec la tête de butée (24).
